# FASCICULE DE BREVET EUROPEEN

(11) **EP 0 388 285 B1**
(45) Date de publication et mention de la délivrance du brevet: **19.05.1993**
(21) Numéro de dépôt: 90400669.9
(22) Date de dépôt: 14.03.1990
(51) Int. Cl.: F01D 17/16, F04D 29/56, F04D 29/46

(54) **Système de rétention d'aubes de stator à calage variable**
Haltungssystem für verstellbare Leitschaufeln
Retention system for variable pitch stator blades

(30) Priorité: 15.03.1989 FR 8903375
(43) Date de publication de la demande: 19.09.1990
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Marey, Daniel Jean, F-91450 Soisy S/Seine (FR)
(74) Mandataire: Moinat, François

(56) Documents cités:
- GB-A- 965 169
- GB-A- 2 159 887
- US-A- 3 314 654

## Description

L'invention concerne les compresseurs de turbomachine et plus particulièrement à l'intérieur de ceux-ci les moyens de rétention radiale et de limitation de débattement angulaire des aubes à calage variable.

L'adaptation de l'orientation des ailettes de stator des différents étages de compresseur est particulièrement souhaitable lorsqu'on désire par exemple pour les différents étages, à un régime donné, la plus grande pression possible tout en conservant une marge au pompage suffisante.

Les aubes de stator à calage variable sont en général commandées en rotation par des biellettes extérieures au carter et reliées entre elles par un anneau de commande.

Pour pouvoir tourner sur elles-mêmes, les aubes possèdent généralement des tourillons en tête et en pied qui sont montés tournants dans des douilles.

Le document FR-A 2 524 934 décrit ainsi une aube possédant en pied une douille percée d'un alésage dans lequel le pied d'aube tourillonne, la douille pouvant comporter une face en losange dont les bords parallèles assurent une fonction de limitation du débattement angulaire maximal toléré pour une aube, de façon à ce que, si un des leviers de commande d'une aube venait à se rompre, celle-ci ne puisse se mettre en drapeau ou en travers de l'écoulement ce qui entraînerait un pompage probable de l'étage tout entier.

Le document US A-3 029 067 montre des aubes à calage variable dont le pied comporte un épaulement doté d'un fraisage contre lequel un organe d'arrêt peut venir buter pour limiter la rotation possible de l'aube. Mais ce dispositif est d'un montage assez complexe et limité à un compresseur de type centrifuge.

Le document GB-A 2 159 887 montre des aubes à calage variable dont le système de limitation angulaire est constitué par les vis de liaison de deux viroles adjacentes de carter.

La présente invention a pour but de simplifier le montage des aubes de stator à calage variable en réalisant un moyen de pivotement de l'aube qui assure également le positionnement et la rétention radiale de l'aube.

L'invention a également pour but dans une de ces variantes d'assurer, tout aussi simplement la limitation du débattement angulaire des aubes de stator afin de limiter les risques de mise en drapeau ou en travers de l'écoulement de l'aube en cas de rupture d'une biellette de commande.

L'invention a également pour but de réaliser la rétention de l'aube et éventuellement la limitation de débattement angulaire dans une zone du moteur située au niveau du carter externe afin d'en simplifier la mise en oeuvre et le positionnement.

L'invention concerne un système de rétention d'aubes de stator à calage variable de compresseur de turbomachine, lesdites aubes étant disposées entre un anneau interne et un carter externe comportant au moins une virole amont et une virole aval munies chacune d'une bride, l'une amont comportant des logements pour des douilles percées d'un alésage radial à l'intérieur duquel tourillonne une aube, l'autre aval, lesdites brides se faisant face et étant solidarisées entre elles par des vis longitudinales intercalées entre les logements de la bride amont.

Selon la caractéristique principale de l'invention chaque douille a une forme parallélépipédique à section trapézoïdale dont la petite base est située radialement vers l'intérieur et chaque aube est maintenue radialement dans la douille au moyen de deux goupilles parallèles disposées longitudinalement, lesdites goupilles traversant la douille et coopérant avec une gorge au moins partiellement annulaire du tourillon.

D'autres caractéristiques seront précisées en regard des planches de dessins annexées et du complément de description suivant s'y rapportant.

Parmis les planches jointes,
- la figure 1 montre une vue écorchée d'un stator de turbomachine incorporant l'invention avec la douille montée sur une aube et non encore installée dans son carter.
- la figure 2 est une vue partielle d'une aube dont le tourillon comporte les moyens de rétention décrit dans l'invention.
- la figure 3 est une vue en perspective partielle d'un étage de stator selon l'invention assemblé et dont l'anneau de commande est partiellement représenté.
- les figures 4 et 4a sont une coupe au niveau de la gorge du tourillon d'aube de la variante apte à assurer la limitation du débattement angulaire de l'aube dans sa douille.

Selon l'invention et en regard de la figure 1, l'étage de stator à calage variable comporte des aubes 1 comportant en tête un tourillon 2 surmonté d'une partie filetée destinée à la solidarisation de l'aube avec une biellette de commande 3. Environ à la moitié de sa hauteur, le tourillon 2 comporte une gorge annulaire à section semi-circulaire 4. Le tourillon 2 est engagé dans l'alésage radial 5, d'une douille 6. Celle-ci a une forme de parallélépipède à section trapézoïdale dont la petite base 6a est tournée radialement vers l'intérieur du moteur et "regarde" donc le sommet de la pale de l'aube 1 tandis que la grande base 6b est tournée vers l'extérieur. L'alésage 5 de diamètre D est percé de part en part entre les bases 6a et 6b. La douille comporte également deux perçages 7 réalisés longitudinalement entre la face 6c, aval, orthogonale aux bases 6a, 6b et la face,amont, inclinée 6d et sont symétriques par rapport à un plan contenant l'axe de l'alésage 5. Les deux perçages 7 sont espacés d'une largeur D égale au diamètre de l'alésage 5 qu'ils traversent partiellement à mi hauteur environ de la douille. Lorsque la douille 6 est installée sur le tourillon d'aube 2, deux goupilles 8 sont disposées dans les perçages 7 et viennent s'engager dans la gorge 4 du tourillon de façon à solidariser la douille et le tourillon 2 dans le sens axial de l'aube (ou radial de la turbomachine).

Les goupilles 8 sont plus longues que les perçages 7 de sorte qu'une fois mises en place elles fassent saillies hors de la face aval 6c de la douille.

Le carter du turboréacteur est séparé en deux viroles se faisant face, l'une amont 9 et l'autre aval 10.

La virole amont comporte à son bord aval une bride de liaison 9a (dite amont par analogie avec la virole qui la porte) et comporte des bossages 9b faisant saillie extérieurement à la virole 9. Dans les bossages 9b, sont percés des logements 9c en forme de parallélépipèdes à section trapézoïdale aptes à recevoir les douilles 6 portées par les aubes 1. Les logements 9c ont la même dimension que les douilles 6 et débouchent donc librement sur la face arrière de la bride amont 9a, de telle sorte qu'une fois en place, les douilles 6 affleurent le bord arrière de la bride amont 9a. Entre les bossages 9b, des trous taraudés 9d sont réalisés pour la solidarisation avec la virole aval 10. La virole aval 10 comporte sur son bord avant une bride aval 10a qui fait face à la bride 9a. La bride 10a comporte des perçages 10b correspondant aux taraudages 9d de la bride amont pour la solidarisation des brides entre elles par des vis 11.

Sur son bord avant, la bride 10a comporte des trous borgnes 10c réalisés par paires, les trous d'une paire ayant le même écartement D que les perçages 7 de la douille 6.

En variante les trous borgnes 10c peuvent être remplacés par une simple rainure annulaire.

Le montage des aubes 1 équipées de leur douille 6 dans le carter s'effectue en positionnant les douilles 6 dans leurs logements 9c de la virole amont 9. On rapproche ensuite la virole aval 10 et on oriente la bride 10a de telle façon que la partie des clavettes 8 faisant saillie hors des faces 6c des douilles 6, pénètre dans les trous borgnes 10c de la bride 10a, ce qui verrouille les pivots d'aubes et assume le maintien des douilles 6 dans les brides.

Lorsque les brides 9a, 10a ont été solidarisées par les vis 11, seules dépassent de la virole 9 les extrémités filetées des aubes 1 (voir figure 3). On peut alors assembler de façon connue les biellettes 3 et l'anneau de commande 12.

Aux figures 4 et 4a, on a montré en section droite au niveau de la gorge une variante du tourillon d'aube apte à assurer la limitation d'amplitude angulaire des aubes.

On a remplacé ici la gorge annulaire 4 du tourillon par deux gorges 4' symétriques d'axes parallèles séparées par deux dents 4''. Le montage s'effectue de façon identique au montage précédent mais si en fonctionnement, une biellette 12 vient à se rompre, le débattement angulaire de l'aube est limité par les dents 4'' qui viennent en butée contre les goupilles 8 logées dans les gorges 4'.
Ainsi les aubes ne peuvent se mettre ni en drapeau ni en travers de l'écoulement.

Le montage selon l'invention a pour avantage de permettre le positionnement facile et la rétention radiale d'aubes de petite dimension réalisées par filage et ne nécessitent pas pour leur positionnement radial d'épaulements de diamètre supérieur à l'épaisseur de la pale d'aube, ce qui était le cas antérieurement. Ainsi par cette réalisation on peut utiliser des aubes sans surépaisseurs et donc réaliser des gains de coûts en fabrication.

## Revendications

1. Système de rétention d'aubes (1) de stator à calage variable de compresseur de turbomachine, lesdites aubes étant disposées entre un anneau interne et un carter externe (9,10), ledit carter comportant au moins une virole amont (9) et une virole aval (10) munies chacune d'une bride, l'une amont (9a), comportant des logements (9c) pour des douilles (6) percées d'un alésage radial (5) à l'intérieur duquel tourillonne une aube (1) l'autre aval (10a), lesdites brides se faisant face et étant solidarisées entre elles par des vis (11) longitudinales intercalées entre les logements (9c) de la bride amont (9a),
caractérisé en ce que,
chaque douille a une forme parallélépipédique à section trapézoïdale dont la petite base (6a) est située radialement vers l'intérieur et en ce que l'aube (1) est maintenue radialement dans la douille (6) au moyen de deux goupilles parallèles (8) disposées longitudinalement, lesdites goupilles traversant la douille (6) et coopérant avec une gorge (4, 4') au moins partiellement annulaire du tourillon.

2. Système de rétention d'aubes selon la revendication 1 caractérisé en ce que chaque logement (9c) est pratiqué dans un bossage (9b) de la virole amont (9a) ledit bossage étant ouvert sur sa face aval de telle sorte que la douille (6) affleure le bord de la bride amont.

3. Système de rétention d'aubes selon l'une des revendications 1 ou 2, caractérisé en ce que les goupilles (8) sont disposées dans deux perçages (7) longitudinaux de la douille (6) d'axes symétriques par rapport à un plan contenant l'axe de l'alésage (5) et écartés l'un de l'autre d'une distance égale au diamètre de l'alésage 5.

4. Système de rétention d'aubes selon l'une des revendications 1 ou 2 caractérisé en ce que les goupilles (8) ont une longueur telle qu'une fois mises en place elles fassent saillie hors de la face aval (6c) de la douille et en ce que la bride (10a) aval comporte des trous borgnes (10c) aptes à recevoir l'extrémité aval des clavettes (8) pour maintenir radialement la douille (6) dans son logement (9c).

5. Système de rétention d'aubes selon l'une quelconque des revendications 1 à 4 caractérisé en ce que le tourillon (2) d'aube comporte deux gorges (4') symétriques d'axes parallèles séparées par deux dents (4'') aptes à venir en butée contre les clavettes (8) pour limiter la rotation possible de l'aube.

## Claims

1. System for retaining variable pitch stator blades (1) of a turboshaft engine compressor, the said blades being arranged between an inner annulus and an outer casing (9, 10), the said casing comprising at least one upstream shell (9) and a downstream shell (10) each fitted with a flange, the upstream one (9a) comprising housings (9c) for bushes (6) drilled with a radial hole (5) in which turns a blade 1, the other one, downstream (10a), the said flanges facing each other and joined together by bolts (11) oriented longitudinally and spaced in between the housings (9c) of the upstream flange (9a),
characterised in that,
each bush has a parallelepipedic shape of trapezoidal cross section whose smaller base (6a) is situated radially towards the interior and in that the blade (1) is held radially in the bush (6) by means of two parallel cotter pins (8) placed longitudinally, the said cotter pins passing through the bush (6) and working in conjunction with an at least partially annular throat (4, 4') on the shaft .

2. System for retaining blades in accordance with Claim 1, characterised in that each housing (9c) is formed in a castellated part (9b) of the upstream shell (9a) the said castellations being open at the rear side in such a way that the bush (6) is flush with the rear face of the said upstream flange.

3. System for retaining blades in accordance with Claims 1 or 2, characterised in that the cotter pins (8) are placed in two longitudinal holes (7) in the bush (6) with their axes symmetrical in relation to a plane containing the axis of the hole (5) and separated from each other by distance equal to the diameter of the hole (5).

4. System for retaining blades in accordance with either of Claims 1 or 2, characterised in that the cotter pins (8) have a length such that once in place they project beyond the rear face (6c) of the bush and in that the downstream flange (10a) comprises blind holes (10c) to receive the downstream end of the cotter pins (8) so that the bush (6) is retained radially in its housing (9c).

5. System for retaining blades in accordance with any of Claims 1 to 4, characterised in that the blade shaft (2) comprises two symmetrical throats (4') with parallel axes separated by two teeth (4'') capable of butting against the cotter pins (8) to limit the possible rotation of the blade.

## Patentansprüche

1. Haltevorrichtung für verstellbare Leitschaufeln (1) von Turbotriebwerk-Kompressoren, wobei die genannten Schaufeln zwischen einem Innenring und einem Außengehäuse (9, 10) angeordnet sind, wobei das Gehäuse aus wenigstens einer stromaufwärtsgerichteten Zwinge (9) und einer stromabwärtsgerichteten Zwinge (10) besteht, die jeweils einen Flansch aufweisen, wobei der eine stromaufwärtsgerichtete (9a) Sitze für Buchsen (6) aufweist, die mit einer radialen Bohrung (5) versehen sind, innerhalb derer eine Schaufel (1) dreht, und der andere stromabwärtsgerichtet (10a) ist, wobei die genannten Flansche einander gegenüberliegen und aneinander durch Schrauben (11) in Längsrichtung befestigt sind, die zwischen den Sitzen (9c) des stromaufwärtsgerichteten Flanschs (9a) eingeschoben sind,
dadurch gekennzeichnet,
daß jede Buchse die Form eines Quaders mit trapezförmigem Querschnitt hat, dessen kleine Basis (6a) radial nach innen gerichtet ist und daß die Schaufel (1) mittels zweier in Längsrichtung angeordneter, paralleler Stifte (8) radial in der Buchse (6) gehalten wird, wobei die genannten Stifte sich durch die Buchse (6) hindurch erstrecken und mit einer wenigstens teilweise ringförmigen Rille (4, 4') des Drehzapfens zusammenwirken.

2. Haltevorrichtung für Schaufeln nach Anspruch 1,
dadurch gekennzeichnet,
daß jeder Sitz (9c) in einem Wulst (9b) des stromaufwärtsgerichteten Flanschs (9a) ausgeführt ist, wobei der genannte Wulst an seiner stromabwärtsgerichteten Seite offen ist, so daß die Buchse (6) mit der Kante des stromaufwärtsgerichteten Flanschs fluchtet.

3. Haltevorrichtung für Schaufeln nach einem der Ansprüche 1 oder 2,
dadurch gekennzeichnet,
daß die Stifte (8) in zwei Längsbohrungen (7) der Buchse (6) angeordnet sind, deren Achsen bezogen auf eine Ebene durch die Achse der Bohrung (5) symmetrisch sind, und die in einem Abstand voneinander angeordnet sind, der gleich dem Durchmesser der Bohrung (5) ist.

4. Haltevorrichtung für Schaufeln nach einem der Ansprüche 1 oder 2,
dadurch gekennzeichnet,
daß die Stifte (8) eine derartige Länge haben, daß sie, sobald sie angebracht sind, aus der stromabwärtsgerichteten Seite (6c) der Buchse herausragen, und daß der Flansch (10a) Blindbohrungen (10c) aufweist, die geeignet sind, das stromabwärtsgerichtete Ende der Steckkeile (8) aufzunehmen, um die Buchse (6) radial in ihrem Sitz (9c) zu halten.

5. Haltevorrichtung für Schaufeln nach einem der Ansprüche 1 bis 4,
dadurch gekennzeichnet,
daß der Drehzapfen (2) zwei symmetrische Rillen (4') mit parallelen Achsen aufweist, die durch zwei Zähne (4'') voneinander getrennt sind, die in Anschlag mit den Stiften (8) kommen können, um die mögliche Drehbewegung der Schaufel zu begrenzen.
